# EUROPÄISCHE PATENTSCHRIFT

(11) **EP 0 229 236 B1**
(45) Veröffentlichungstag und Bekanntmachung des Hinweises auf die Patenterteilung: **16.05.1990**
(21) Anmeldenummer: 86114369.1
(22) Anmeldetag: 16.10.1986
(51) Int. Cl.: D06B 5/22

(54) **Verfahren und Vorrichtung zum Waschen von auf einen perforierten Baum gewickelter Ware**
Method and apparatus for washing material wounded on a perforated beam
Procédé et installation pour le lavage de matières enroulées sur une ensouple

(30) Priorität: 10.01.1986 DE 3600557
(43) Veröffentlichungstag der Anmeldung: 22.07.1987
(73) Patentinhaber: Brückner Apparatebau GmbH, D-64711 Erbach (DE)
(72) Erfinder: Schuierer, Manfred, Dipl.-Ing. FH, D-6120 Michelstadt (DE)
(74) Vertreter: Tetzner, Volkmar, Dr.-Ing. Dr. jur.

(56) Entgegenhaltungen:
- FR-A- 2 479 291
- US-A- 3 640 100
- US-A- 3 916 653

## Beschreibung

Die Erfindung betrifft ein Verfahren (entsprechend dem Oberbegriff des Anspruches 1) zum Waschen auf einen perforierten Baum gewickelter Ware. Die Erfindung betrifft ferner eine Vorrichtung zur Durchführung dieses Verfahrens.

Bei einer wirtschaftlichen Baumwäsche muß mit einem gewissen inneren Überdruck (von etwa 0,3 bis 1,2 bar) der durch den Baum zugeführten Waschflotte gearbeitet werden. Dies bedingt, daß die Perforation des Baumes im Bereich der beiden stirnseitigen Kanten des Wikkels gegen einen Waschflottenaustritt abgedeckt werden muß, da anderenfalls die Waschflotte an diesen Stellen "ausschießt".

Diese notwendige Abdeckung der Perforation des Baumes im Bereich der beiden stirnseitigen Kanten des Wickels hat nun allerdings zur Folge, daß es im Kantenbereich etwa doppelt so lange wie im mittleren Bereich der Wickellänge dauert, bis der Wickel in seiner ganzen Stärke durchströmt ist. Auch beim eigentlichen Waschvorgang zeigt sich, daß das zylindrische Mittelstück des Wickels längst sauber ist, wenn im Bereich der beiden stirnseitigen Kanten noch gewaschen wird.

Ein anderes, nicht den Oberbegriff des Anspruches 1 erfüllende bekannte Verfahren zur Flüssigkeitsbehandlung textiler Waren (und eine zugehörige Vorrichtung) geht aus der FR-A-24 79 291 hervor. Hier erfolgt die Behandlung der Ware zwar ebenfalls jeweils auf einem perforierten Baum, jedoch werden hier mehrere solcher Bäume mit je einem gesonderten Warenwickel axial hintereinander angeordnet und in einem geschlossenen Behälter untergebracht, dem Behandlungsflüssigkeit axial vom einen Ende her zugeführt wird, diese Behandlungsflüssigkeit etwa radial von innen nach außen durch die Bäume und die darauf aufgewickelten Waren nach außen hindurchgedrückt und die Flüssigkeit dann zum Teil in den unteren Hälften und zum anderen Teil in den oberen Wickelhälften abgeleitet und einer gemeinsamen Rückführleitung zugeführt wird, wobei die Behandlungsflüssigkeit insgesamt in dem zuvor angedeuteten Kreislauf zirkuliert. Bei dieser Art der Behandlung werden die Perforationen der verschiedenen Bäume jedoch an keiner Stelle in irgendeiner Weise abgedeckt, und es besteht zum gleichmäßigen Hindurchdrücken der zirkulierend geführten Behandlungsflüssigkeit vor allem die Möglichkeit, das Hindurchströmen der Flüssigkeit durch die Wickel entlang der Gesamtlänge der zusammengesetzten Bäume mit Hilfe von Ventilen so zu steuern, daß das Hindurchfließen vom Zuströmende her bis zum axial entgegengesetzten Ende progressiv zunimmt. Das im vorhergehenden Absatz angesprochene Problem beim Waschen eines Wickels auf einem Baum, dessen Perforation im Bereich der beiden stirnseitigen Kanten des Wickels abgedeckt ist, ist in dieser Druckschrift (FR-A-24 79 291) überhaupt nicht angesprochen.

Der Erfindung liegt die Aufgabe zugrunde, ein Verfahren der im Oberbegriff des Anspruches 1 vorausgesetzten Art so auszubilden, daß eine wesentliche Einsparung an Waschflüssigkeit und Energie erzielt wird.

Diese Aufgabe wird erfindungsgemäß durch das kennzeichnende Merkmal des Anspruches 1 gelöst.

Erfindungsgemäß wird somit vom Zeitpunkt, zu dem der mittlere Bereich der Wickellänge einen bestimmten Sauberkeitsgrad erreicht hat, bis zum Ende des Waschvorganges der aus dem mittleren Bereich der Wickellänge austretende Teil der Waschflotte unmittelbar in den Baum zurückgeführt und nur der übrige Teil der Waschflotte durch frische Waschflotte ersetzt. Auf diese Weise wird vom Zeitpunkt, zu dem der mittlere Bereichder Wickellänge sauber ist, die dort austretende Waschflotte und die hierin steckende Wärmeenergie nicht aus dem System abgeführt, sondern unmittelbar in den Waschkreislauf zurückgeführt. Auf diese Weise läßt sich im Vergleich zur bisher üblichen Methode etwa 30 bis 40% Wasser und Energie sparen.

Ein Ausführungsbeispiel der Erfindung ist in der Zeichnung veranschaulicht. Es zeigen

Fig. 1 eine Schemadarstellung eines Waschbaumes mit Warenwickel zur Erläuterung der Durchströmungsverhältnisse,

Fig.2 eine Schemadarstellung einer Vorrichtung zur Durchführung des erfindungsgemäßen Verfahrens.

Anhand von Fig. 1 seien zunächst für ein praktisches Ausführungsbeispiel die typischen Durchströmungsverhältnisse bei einer Baumwäsche erläutert.

Der um seine Achse 1 drehbar gelagerte, am Umfang perforierte Baum 2 trägt einen Wickel 3 der zu waschenden Ware. Hierbei wird Waschflotte vom Inneren des Baumes 2 durch den Wickel 3 nach außen gedrückt.

Im Bereich der beiden stirnseitigen Kanten des Wickels ist die Perforation des Baumes 2 durch Abdeckungen 4 gegen einen Waschflottenaustritt abgedichtet.

Es sei nun angenommen, daß der Baum 2 und der Wickel 3 die in Fig.1 angegebenen Abmessungen (in cm) besitzen. Die von den Abdeckungen 4 abgedichtete Länge (34cm) im Bereich der beiden stirnseitigen Kanten des Wikkels 3 entspricht dabei der Stärke des Wickels (gleichfalls 34 cm). Unter diesen Umständen werden die äußeren Kantenzonen 3a des Wikkels 3 gleichmäßig von Waschflotte durchströmt.

Mißt man nun allerdings die Zeit, die die Waschflotte benötigt, um vom Innern des Baumes 2 die einzelnen Außenbereiche des Wickels 3 zu erreichen, so stellt man beträchtliche Unterschiede fest: Mißt man an den Punkten A, B und C eine Flottendurchtrittszeit von etwa 6 Minuten, so stellt man an den Punkten D und E eine Flottendurchtrittszeit von etwa 12 Minuten fest. Beim Waschvorgang ist daher der mittlere Bereich der Wickellänge längst sauber, während im Bereich der beiden stirnseitigen Kanten des Wickels noch gewaschen wird.

Fig. 2 veranschaulicht nun eine erfindungsgemäße Vorrichtung, mit der sich eine wesentliche Verbesserung des Waschvorganges erzielen läßt.

Der um die Achse 1 drehbar gelagerte, perforierte Baum 2, der den Wickel 3 trägt und mit den erläuterten Abdeckungen 4 versehen ist, befindet sich über einem Trog 5, der in mehrere, in Längsrichtung des Wickels nebeneinanderliegende Abteile 5a bis 5f unterteilt ist.

Die beiden äußeren Abteile 5a, 5f sind unmittelbar und die Abteile 5b bis 5e über je ein steuerbares Ventil 6b bis 6e mit einer Abflußleitung 7 verbunden.

Die Abteile 5b bis 5e stehen ferner über steuerbare Ventile 8b bis 8e mit einer Rückführleitung 9 in Verbindung, in der eine Pumpe 10 angeordnet ist und die zusammen mit einer Frischwasserleitung 11 an das Innere des Baumes 2 angeschlossen ist.

Beim Waschvorgang sind zunächst die Ventile 8b bis 8e geschlossen und die Ventile 6b bis 6e geöffnet. Frische Waschflotte wird über die Frischwasserleitung 11 dem Baum 2 zugeführt und nach Durchsetzen des Wickels 3 über die Abflußleitung 7 abgeführt.

Hat dann zu einem bestimmten Zeitpunkt der mittlere Bereich der Wickellänge einen gewissen Sauberkeitsgrad erreicht, so werden zunächst die Ventile 8c und 8d geöffnet und die Ventile 6c, 6d geschlossen. Der aus den Abteilen 5c, 5d des Troges 5 austretende Teil der Waschflotte wird infolgedessen über die Rückführleitung 9 und die Pumpe 10 unmittelbar in den Baum 2 zurückgeführt, so daß die über die Frischwasserleitung 11 zugeführte frische Waschflotte entsprechend verringert werden kann.

Beim weiteren Voranschreiten des Waschprozesses können dann gewünschtenfalls auch die Ventile 8b, 8e geöffnet und die Ventile 6b, 6e geschlossen werden, so daß auch der aus den Abteilen 5b, 5e austretende Teil der Waschflotte in den Baum 2 zurückgeführt wird. Auf diese Weise muß im letzten Teil des Waschvorganges nur noch der Teil an Waschflotte durch Frischwasser ersetzt werden, der im Bereich der noch schmutzigen Kanten (d.h. aus den Abteilen 5a, 5f des Troges 5) abfließt.

## Patentansprüche

1. Verfahren zum Waschen von auf einen perforierten Baum (2) gewickelter Ware, wobei
a) die Ware auf den Baum (2) gewickelt und die Perforation des Baumes im Bereich der beiden stirnseitigen Kanten des Wickels (3) gegen einen Waschflottenaustritt abgedichtet wird,
b) und Waschflotte von innen nach außen durch den Wickel (3) gedrückt wird,
dadurch gekennzeichnet, daß
c) vom Zeitpunkt, zu dem der mittlere Bereich der Wickellänge einen bestimmten Sauberkeitsgrad erreicht hat, bis zum Ende des Waschvorganges der aus dem mittleren Bereich der Wickellänge austretende Teil der Waschflotte unmittelbar in den Baum (2) zurückgeführt und nur der übrige Teil der Waschflotte durch frische Waschflotte ersetzt wird.

2. Vorrichtung zur Durchführung des Verfahrens nach Anspruch 1, enthaltend
a) einen perforierten, drehbar gelagerten Baum (2),
b) eine Einrichtung zur Einführung von Waschflotte in den Baum (2),
c) Abdeckungen (4), die die Perforation des Baumes (2) im Bereich der beiden stirnseitigen Kanten des Wickels (3) gegen einen Waschflottenaustritt abdecken,
d) einen Trog (5) zur Aufnahme der aus dem Wickel (3) austretenden Waschflotte, gekennzeichnet durch folgende Merkmale:
e) der Trog (5) ist in mehrere, in Längsrichtung des Wickels (3) nebeneinanderliegende Abteile (5a bis 5f) unterteilt,
f) wenigstens die Abteile (5c, 5d) im mittleren Bereich der Wickellänge sind über steuerbare Ventile (6c, 6d, 8c, 8d) wahlweise mit einer Abflußleitung (7) oder mit einer an den Baum (2) angeschlossenen Rückführleitung (9) verbindbar.

## Revendications

1. Procédé de lavage d'un produit enroulé sur un cylindre perforé (2), suivant lequel:
a) le produit est enroulé sur le cylindre (2) et les perforations du cylindre sont obturées dans la région des deux bords extrêmes de l'enroulement (3) afin d'empêcher en ces emplacements la sortie du bain de lavage,
b) le bain de lavage est refoulé de l'intérieur vers l'extérieur à travers l'enroulement (3), caractérisé en ce que:
c) dès l'instant auquel la partie médiane de la longueur de l'enroulement a atteint un certain degré de propreté et jusqu'à la fin du processus de lavage, la partie du bain de lavage sortant de la partie médiane de la longueur de l'enroulement est recyclée directement dans le cylindre (2) et seul le reste du bain de lavage est remplacé par du bain frais.

2. Dispositif pour la mise en oeuvre du procédé selon la revendication 1, comprenant:
a) un cylindre rotatif perforé (2),
b) un appareillage d'introduction de bain de lavage dans le cylindre (2),
c) des caches (4) qui obturent les perforations du cylindre (2) dans la région des deux bords extrêmes de l'enroulement (3) afin d'y empêcher la sortie du bain de lavage,
d) un bac (5) destiné à collecter le bain de lavage sortant de l'enroulement (3), caractérisé par les particularités suivantes:
e) le bac (5) est subdivisé en plusieurs compartiments (5a à 5f) qui sont juxtaposés dans la direction de la longueur de l'enroulement (3),
f) au moins les compartiments (5c, 5d) de la région médiane de la longueur de l'enroulement peuvent communiquer par des clapets commandés (6c, 6d, 8c, 8d) sélectivement avec une canalisation d'évacuation (7) ou avec une canalisation de recyclage (9) raccordée au cylindre (2).

## Claims

1. Method of washing material wound on a perforated beam (2), in which
a) the material is wound on the beam (2) and the perforations in the beam are sealed in the region of the two end edges of the roll of material (3) to prevent the escape of washing fluid,
b) and washing fluid is forced outwards from inside through the roll (3),
characterised in that
c) from the time at which a specific degree of cleanness has been reached in the central region of the roll length until the end of the washing process the proportion of the washing fluid coming out of the central region of the roll length is returned directly to the beam (2) and only the remaining proportion of the washing fluid is replaced by fresh washing fluid.

2. Apparatus for carrying out the method as claimed in claim 1, containing
a) a perforated beam (2) which is rotatably mounted,
b) an arrangement for introducing washing fluid into the beam (2),
c) covers (4) which cover the perforations in the beam (2) in the region of the two end edges of the roll of material (3) to prevent the escape of washing fluid,
d) a tank (5) to receive the washing fluid coming out of the roll of material (3), characterised by the following features:
e) the tank (5) is divided into a plurality of sections (5a to 5f) which lie adjacent to one another in the longitudinal direction of the roll (3),
f) at least the sections (5c 5d) in the central region of the roll length can be connected as required via controllable valves (6c, 6d, 8c, 8d) to a discharge pipe (7) or to a return pipe (9) connected to the beam (2).
